# EUROPÄISCHE PATENTSCHRIFT

(11) **EP 4 077 791 B1**
(45) Veröffentlichungstag und Bekanntmachung des Hinweises auf die Patenterteilung: **14.02.2024**
(21) Anmeldenummer: 20806967.4
(22) Anmeldetag: 11.11.2020
(51) Int. Cl.: D05B 3/22

(54) **BESTÜCKUNGSEINRICHTUNG FÜR INSBESONDERE PAILLETTENARTIGE FUNKTIONSELEMENTE IM BEREICH EINER STICKMASCHINE, VERFAHREN ZUR HERSTELLUNG EINES TEXTILS**
PICK-AND-PLACE DEVICE FOR IN PARTICULAR SEQUIN-LIKE FUNCTIONAL ELEMENTS IN THE REGION OF AN EMBROIDERY MACHINE, METHOD FOR PRODUCING A TEXTILE
DISPOSITIF DE MANUTENTION DESTINÉ EN PARTICULIER À DES ÉLÉMENTS FONCTIONNELS DE TYPE SEQUIN DANS LA ZONE D'UNE MACHINE À BRODER, PROCÉDÉ DE FABRICATION D'UN TEXTILE

(30) Priorität: 19.12.2019 DE 102019220207
(43) Veröffentlichungstag der Anmeldung: 26.10.2022
(73) Patentinhaber: Robert Bosch GmbH, 70442 Stuttgart (DE)
(72) Erfinder: HOLZ, Rainer, 71672 Marbach (DE)
(86) Internationale Anmeldenummer: PCT/EP2020/081721
(87) Internationale Veröffentlichungsnummer: WO 2021/121787

(56) Entgegenhaltungen:
- DE-A1-102010 020 623
- DE-A1-102016 116 028
- US-A- 3 363 805
- US-A- 4 690 077

## Beschreibung

### Technisches Gebiet

Die Erfindung betrifft eine Bestückungseinrichtung für, insbesondere paillettenartige, Funktionselemente im Bereich einer Stickmaschine, wie sie beispielsweise benötigt wird, um Funktionselemente einem für eine Kleidung dienenden Stoff bzw. Textil zuzuführen. Weiterhin betrifft die Erfindung ein Verfahren zur Herstellung eines Textils, insbesondere mittels einer erfindungsgemäßen Bestückungseinrichtung.

### Stand der Technik

Eine Bestückungseinrichtung des Standes der Technik ist aus der DE 10 2010 020 623 A1 bekannt. Die bekannte Bestückungseinrichtung weist im Wesentlichen zwei Ausführungsformen auf: Bei einer ersten Ausführungsform sind die Funktionselemente in Art einer Endloskette durch Verwendung eines Trägerelements miteinander verbunden bevorratet angeordnet. Bei einer zweiten Ausführungsform ist demgegenüber ein schachtartiges Magazin mit einer Abgabeseite vorgesehen. In dem Magazin sind die Funktionselemente vereinzelt und übereinandergestapelt angeordnet. Das Überführen jeweils eines Funktionselements von dem Gurt bzw. dem Magazin zu einer Stelle, an der das Funktionselement mit dem Stoff bzw. dem Textil verbunden werden soll, erfolgt bei beiden Ausführungsformen mittels einer Transfervorrichtung, die einen um eine Achse schwenkbar angeordneten Arm aufweist. In einer Übernahmeposition des Arms übernimmt dieser jeweils ein Funktionselement aus dem Magazin bzw. der Kette, und schwenkt anschließend in eine Übergabeposition, die mit der gewünschten Befestigungsposition des Funktionselements an dem Textil ausgerichtet ist. Eine derartige Ausbildung der Transfervorrichtung mit einem schwenkbaren Arm setzt eine exakte Positionierung bzw. Ausrichtung des Arms zu den Funktionselementen und dem Stoff bzw. dem Textil voraus, damit die Funktionselemente sicher entnommen und positionsgenau abgesetzt werden können. Darüber hinaus liegt die Schwenkachse des Arms oberhalb des Stoffs bzw. Textils in einem Bereich zwischen den bevorrateten Funktionselementen und beispielsweise einer Näh- oder Sticknadel der Stickmaschine. Somit nimmt der Arm der Transfervorrichtung oberhalb des Stoffs bzw. Textils einen relativ großen Bauraum ein, was die Zugänglichkeit zu anderen Elementen der Stickmaschine ggf. erschwert.

Die US 3,363,805 A offenbart eine Bestückungseinrichtung entsprechend des Oberbegriffs des Anspruchs 1 und ein Verfahren entsprechend des Oberbegriffs des Anspruchs 8.

Aus der US 4,690,077 A ist ein Knopfzuführsystem für Nähmaschinen bekannt. Die DE 10 2016 116028 A1 offenbart ein Verfahren zum Fixieren von elektronischen Bauelementen auf einem textilen Flächengebilde.

### Offenbarung der Erfindung

Die erfindungsgemäße Bestückungseinrichtung für, insbesondere paillettenartige, Funktionselemente mit den Merkmalen des Anspruchs 1 hat den Vorteil, dass sie eine gegenüber dem Stand der Technik besonders vorteilhafte Ausbildung der Transfervorrichtung für die Funktionselemente aufweist. Insbesondere ermöglicht es die erfindungsgemäße konstruktive Gestaltung der Transfervorrichtung, die Baugröße bzw. Bauhöhe der Transfervorrichtung bzw. den Raumbedarf oberhalb des Stoffs bzw. des Textils im Bereich der die Funktionselemente mit dem Textil verbindenden Sticknadel o.ä. zu minimieren, sodass dort eine verbesserte Zugänglichkeit bzw. ein Freiraum für die Sticknadel o.ä. ermöglicht wird. Auch ermöglicht es das erfindungsgemäße Konzept der Transfervorrichtung mit zwei Förderelementen, das Speichermagazin für die Funktionselemente grundsätzlich an einem von der Ablagestelle für das Funktionselement auf das Textil weit entfernten Ort anzuordnen, sodass das Speichermagazin die Handhabung bzw. das Verbinden des Funktionselements mit dem Textil durch entsprechende Elemente der Stickmaschine nicht behindert.

Hierzu sieht es die Lehre der Erfindung vor, dass die Transfervorrichtung wenigstens ein erstes Förderelement zum Überführen eines aus dem Speicherelement entnommenen Funktionselements an wenigstens ein zweites Förderelement der Transfervorrichtung an eine Übernahmeposition umfasst, wobei das wenigstens eine zweite Förderelement dazu ausgebildet ist, das Funktionselement aus der in Bezug zur Übergabeposition erhöhten Übernahmeposition durch eine Absenkbewegung und eine Horizontalbewegung seitlich weg von dem Speichermagazin an die Übergabeposition zu fördern.

Insbesondere sind die Funktionselemente lose und vorzugsweise übereinandergestapelt in dem Speicherelement angeordnet.

In der erfindungsgemäßen Ausgestaltung der Transfervorrichtung, die einerseits einen relativ einfachen Aufbau, und andererseits eine gute Zugänglichkeit des Bereichs oberhalb des auf das Textil abgelegten Funktionselements ermöglicht, ist es vorgesehen, dass das wenigstens eine zweite Förderelement dazu ausgebildet ist, zwischen der Übernahmeposition und der Ablageposition des Funktionselements auf das Textil eine Linearbewegung auszuführen, die in einem schrägen Winkel zur Horizontalen, vorzugsweise in einem Winkel zwischen 45° und 75°, insbesondere in einem Winkel von etwa 60°, verläuft.

Vorteilhafte Weiterbildungen der erfindungsgemäßen Bestückungseinrichtung für Funktionselemente im Bereich einer Stickmaschine sind in den Unteransprüchen aufgeführt.

Ein insbesondere in der Bauhöhe reduzierter Bedarf der Transfervorrichtung im Bereich des wenigstens einen ersten Förderelements wird erzielt, wenn das wenigstens eine Förderelement unterhalb einer Abgabestelle für ein Funktionselement aus dem Speicherelement horizontalbeweglich ausgebildet ist. In konkreter konstruktiv bevorzugter Ausgestaltung des wenigstens einen ersten Förderelements ist dieses platten- bzw. schieberartig ausgebildet und weist Positioniermittel zum Halten des Funktionselements auf.

Eine in besonders vorteilhafter Art und Weise ausgebildete Transfervorrichtung sieht vor, dass das wenigstens eine erste Förderelement und das wenigstens eine zweite Förderelement an einer gemeinsamen Trägereinheit angeordnet sind, und dass die Trägereinheit Führungen zum Führen der Förderelemente während deren Förderbewegung aufweist. Somit weist die Trägereinheit nicht nur die Funktion der Anordnung der wenigstens zwei Förderelemente auf, sondern dient gleichzeitig auch in funktioneller Art und Weise der Bewegungssteuerung bzw. Führung der Förderelemente.

Zum sicheren Transport von Funktionselementen an das Textil ist es darüber hinaus bevorzugt vorgesehen, dass das wenigstens eine erste und/oder das wenigstens eine zweite Förderelement pneumatisch wirkende Haltemittel für das Funktionselement aufweisen/aufweist. Derartige pneumatische Haltemittel zeichnen sich typischerweise durch einen mechanisch relativ einfachen Aufbau und eine schonende Handhabung der Funktionselemente aus.

Auch kann es vorgesehen sein, dass das Speicherelement als Speicherschacht ausgebildet ist und Mittel zum Freigeben des jeweils dem wenigstens einen ersten Förderelement der Transfervorrichtung zugewandten Funktionselements aufweist.

Die Erfindung umfasst weiterhin ein Verfahren zur Herstellung eines mit einem Textil verbundenen Funktionselements mittels vorzugsweise einer soweit beschriebenen erfindungsgemäßen Bestückungseinrichtung, wobei die Funktionselemente in einem Speicherelement, insbesondere lose und vorzugsweise übereinandergestapelt, angeordnet sind, und wobei jeweils ein Funktionselement mittels einer Transfervorrichtung aus dem Bereich des Speicherelements in eine Übergabeposition am Textil zum Befestigen des Funktionselements an dem Textil überführt wird. Das erfindungsgemäße Verfahren zeichnet sich dadurch aus, dass das Funktionselement mittels wenigstens eines ersten Förderelements der Transfervorrichtung im Bereich des Speicherelements übernommen und in eine Übernahmeposition gefördert wird, von der aus das Funktionselement mittels wenigstens eines zweiten Förderelements der Transfervorrichtung in die Übergabeposition am Textil gefördert wird.

Entsprechend des erfindungsgemäßen Verfahrens ist es vorgesehen, dass das Funktionselement von dem wenigstens einen ersten Förderelement entlang einer horizontal und von dem wenigstens einen zweiten Förderelement entlang einer schräg verlaufenden Förderstrecke gefördert wird.

Weitere Vorteile, Merkmale und Einzelheiten der Erfindung ergeben sich aus der nachfolgenden Beschreibung bevorzugter Ausführungsformen der Erfindung sowie anhand der Zeichnungen.

Kurze Beschreibung der Zeichnungen
- Fig. 1: zeigt in Draufsicht sowie in einer Schnittdarstellung ein an einem Textil befestigtes Funktionselement in einer vereinfachten Darstellung,
- Fig. 2: eine perspektivische Darstellung einer Bestückungseinrichtung und
- Fig. 3 bis Fig. 5: jeweils in vereinfachten Schnittdarstellungen die Bestückungseinrichtung gemäß Fig. 2 während unterschiedlicher Arbeitsschritte.

### Ausführungsformen der Erfindung

Gleiche Elemente bzw. Elemente mit gleicher Funktion sind in den Figuren mit den gleichen Bezugsziffern versehen.

In der Fig. 1 ist ein paillettenartiges Funktionselement 1 dargestellt, das dazu vorgesehen ist, mit einem aus einem zumindest bereichsweise elektrisch leitenden Textil 100 mittels eines beispielhaft elektrisch leitfähigen Fadens oder Garns 2 verbunden zu werden. Das Funktionselement 1 weist ebenfalls rein beispielhaft in Draufsicht eine trapezförmige Kontur 4 auf, wobei selbstverständlich auch andere Formen der Kontur 4 möglich sind. Das Funktionselement 1 besteht beispielsweise aus einem Substrat 5 in Form einer Leiterplatte mit elektrisch leitfähigen Durchgangsbohrungen 3, über die das Funktionselement 1 mittels des Garns 2 mit dem Textil 100 verbindbar ist, wie dies in der Fig. 1 vereinfacht dargestellt ist. Die Verbindung zwischen dem Funktionselement 1 und dem Textil 100 erfolgt durch Sticken, Nähen, Knüpfen oder ähnliche Verbindungstechniken mittels einer Stickmaschine 1000. Unter einer im Einzelnen nicht dargestellten Stickmaschine 1000 wird somit jegliche Maschine verstanden, die dazu ausgebildet ist, mittels des geeigneten Verbindungsverfahrens das Funktionselement 1 mit dem Textil 100 zu verbinden.

Auf der Oberfläche des Substrats 5 sind beispielhaft mit den Durchgangsbohrungen 3 elektrisch verbundene Leiterbahnen 6 sowie ein mit den Leiterbahnen 6 kontaktiertes elektronisches Bauelement 7, beispielsweise in Form eines ICs o.ä., vorgesehen. Das Funktionselement 1 ist - wie an sich bekannt - beispielsweise als Sensor, als Sendeeinrichtung o.ä. bzw. als Teil der genannten Elemente ausgebildet.

Zur Zuführung der Funktionselemente 1 an eine Befestigungsstelle an dem Textil 100 dient eine in den Fig. 2 bis 5 dargestellte Bestückungseinrichtung 10. Die Bestückungseinrichtung 10 weist eine Trägereinheit 12 auf, an der ein schachtförmiges Magazin 14 als Speicherelement zum Bevorraten innerhalb des Magazins 14 übereinandergestapelter, vereinzelter Funktionselemente 1 dient. An einer Unterseite des Magazins 14 weist dieses eine Abgabestelle 16 für die Funktionselemente 1 auf, wobei im Bereich eines Speicherschachts 18 des Magazins 14 klinkenartige Mittel 20 ausgebildet sind, die zum Freigeben des jeweils untersten Funktionselements 1 aus dem Magazin 14 dienen.

Ebenfalls im Bereich der Trägereinheit 12 ist eine Transfervorrichtung 25 vorgesehen. Die Transfervorrichtung 25 umfasst wenigstens ein erstes Förderelement 26 sowie wenigstens ein zweites Förderelement 28. Das wenigstens eine erste Förderelement 26 ist in Form einer Platte bzw. eines Schiebers ausgebildet und unterhalb der Abgabestelle 16 des Magazins 14 horizontalbeweglich, d.h. parallel zur Ebene des Textils 100 in Richtung des Doppelpfeils 30 mittels nicht dargestellter Antriebe angeordnet. Das erste Förderelement 26 ist darüber hinaus durch im Einzelnen nicht dargestellte Führungen 32, beispielsweise eines Bodens der Trägereinheit 12, die an der Trägereinheit 12 angeordnet sind, während seiner Bewegung linearbeweglich geführt. Das erste Förderelement 26 weist einen abgesenkten Bodenabschnitt 34 als Positioniermittel auf, auf dem nach der Übergabe eines Funktionselements 1 aus dem Magazin 14 das abgegebene Funktionselement 1 aufliegt. Ein Vertikalanschlag 36 des ersten Förderelements 26 dient der Positionierung des Funktionselements 1 im Bereich des ersten Förderelements 26.

Ergänzend wird erwähnt, dass zusätzlich zum Halten bzw. Positionieren eines Funktionselements 1 im Bereich des ersten Förderelements 26 insbesondere pneumatisch wirkende Haltemittel vorgesehen sein können.

In der Fig. 3 ist eine Position des ersten Förderelements 26 dargestellt, bei der sich dieses in einer Abnahmeposition unterhalb des Magazins 14 befindet. Weiterhin ist ein Funktionselement 1 im Bereich des Bodenabschnitts 34 des ersten Förderelements 26 angeordnet und dort, wie oben angeführt, positioniert bzw. fixiert.

In der Fig. 4 befindet sich das erste Förderelement 26 in einer Übernahmeposition A an das zweite Förderelement 28, wobei der Bodenabschnitt 34 sich nunmehr seitlich links neben dem Magazin 14 befindet. In der Übernahmeposition A ist es vorgesehen, dass das Funktionselement 1 von dem ersten Förderelement 26 an das wenigstens eine zweite Förderelement 28 übergeben wird.

Das zweite Förderelement 28 ist ebenfalls schieber- bzw. plattenförmig mit einem Grundelement 38 ausgebildet, das mittels im Einzelnen nicht dargestellter weiterer Führungen 40 an der Trägereinheit 12 linearbeweglich geführt ist. An der dem Textil 100 abgewandten Seite des zweiten Förderelements 28 geht von dem Grundelement 38 ein horizontal verlaufender Halteabschnitt 42 ab, der beispielsweise ebenfalls mittels pneumatisch wirkender Haltemittel 44 (Fig. 2) dazu ausgebildet ist, ein Funktionselement 1 an dessen Oberseite an dem zweiten Förderelement 28 bzw. dem Halteabschnitt 42 zu fixieren.

Die Führungen 40 an der Trägereinheit 12 sind derart ausgebildet bzw. angeordnet, dass das Grundelement 38 in Richtung zum Textil 100 aus der in den Fig. 3 und 4 dargestellten, angehobenen Übernahmeposition A in die in der Fig. 5 dargestellte Übergabeposition B an das Textil 100 beweglich ist, in der das Funktionselement 1 auf das Textil 100 abgelegt bzw. positioniert wird. Hierzu führt das Grundelement 38 bzw. das zweite Förderelement 28 einen schräg verlaufenden, linearen Bewegungsweg 46 aus, der gegenüber der Horizontalen einen Winkel α zwischen 45° und 75°, insbesondere einen Winkel α von etwa 60°, aufweist. Die Linearbewegung bzw. die Schrägführung des zweiten Förderelements 28 hat den Vorteil, dass nach dem Ablegen eines Funktionselements 1 gemäß der Fig. 5 und anschließendem Anheben des Grundelements 38 in seine angehobene Position entsprechend der Darstellung der Fig. 2 und 3 eine oberhalb des Funktionselements 1 angeordnete Sticknadel 50 o.ä. Element, die Bestandteil der Stickmaschine 1000 ist, auf das Funktionselement 1 absenkbar ist, um dieses mittels des Garns 2 mit dem Textil 100 zu verbinden.

Die soweit beschriebene Bestückungseinrichtung 10 kann in vielfältiger Art und Weise abgewandelt bzw. modifiziert werden, ohne vom Erfindungsgedanken abzuweichen. So kann es insbesondere auch vorgesehen sein, dass die beiden Fördereinrichtungen 26, 28 jeweils mehr als ein Element aufweisen.

## Patentansprüche

1. Bestückungseinrichtung (10) für, insbesondere paillettenartige, Funktionselemente (1) im Bereich einer Textilmaschine, insbesondere einer Stickmaschine (1000), mit einem Speicherelement (14) für die Funktionselemente (1), in dem die Funktionselemente (1) angeordnet sind, und mit einer Transfervorrichtung (25) zum Überführen jeweils eines Funktionselements (1) aus dem Speicherelement (14) in eine Übergabeposition (B) zum Befestigen des Funktionselements (1) an einem Textil (100),
wobei die Transfervorrichtung (25) wenigstens ein erstes Förderelement (26) zum horizontalen Fördern und Überführen eines aus dem Speicherelement (14) entnommenen Funktionselements (1) an wenigstens ein zweites Förderelement (28) der Transfervorrichtung (25) in einer Übernahmeposition (A) umfasst, und wobei das wenigstens eine zweite Förderelement (28) dazu ausgebildet ist, das Funktionselement (1) aus der in Bezug zur Übergabeposition (B) erhöhten Übernahmeposition (A) durch eine Absenkbewegung und eine Horizontalbewegung seitlich weg von dem Speichermagazin (14) an die Übergabeposition (B) zu fördern
**dadurch gekennzeichnet,**
**dass** das wenigstens eine zweite Förderelement (28) dazu ausgebildet ist, zwischen der Übernahmeposition (A) und der Übergabeposition (B) einen linearen Bewegungsweg (46) auszuführen, der in einem schrägen Winkel (α) zur Horizontalen, vorzugsweise in einem Winkel (α) zwischen 45° und 75°, insbesondere 60°, verläuft.

2. Bestückungseinrichtung nach Anspruch 1,
**dadurch gekennzeichnet,**
**dass** das zweite Förderelement (28) schieber- bzw. plattenförmig mit einem Grundelement (38) ausgebildet ist und mittels weiterer Führungen (40) an einer Trägereinheit (12) linearbeweglich geführt ist, wobei an der dem Textil (100) abgewandten Seite des zweiten Förderelements (28) von dem Grundelement (38) ein horizontal verlaufender Halteabschnitt (42) abgeht, der dazu ausgebildet ist, ein Funktionselement (1) an seiner Oberseite zu fixieren.

3. Bestückungseinrichtung nach Anspruch 1 oder 2,
**dadurch gekennzeichnet,**
**dass** das wenigstens eine erste Förderelement (26) unterhalb einer Abgabestelle (16) für ein Funktionselement (1) aus dem Speicherelement (14) horizontalbeweglich ausgebildet ist.

4. Bestückungseinrichtung nach Anspruch 3,
**dadurch gekennzeichnet,**
**dass** das wenigstens eine erste Förderelement (26) platten- bzw. schieberartig ausgebildet ist und Positioniermittel (34, 36) zum Halten des Funktionselements (1) aufweist.

5. Bestückungseinrichtung nach einem der Ansprüche 1 bis 4,
**dadurch gekennzeichnet,**
**dass** das wenigstens eine erste Förderelement (26) und das wenigstens eine zweite Förderelement (28) an einer gemeinsamen Trägereinheit (12) angeordnet sind, und dass die Trägereinheit (12) Führungen (32, 40) zum Führen der Förderelemente (26, 28) während ihrer Förderbewegungen aufweist.

6. Bestückungseinrichtung nach einem der Ansprüche 1 bis 5,
**dadurch gekennzeichnet,**
**dass** das wenigstens eine erste und/oder das wenigstens eine zweite Förderelement (26, 28) pneumatisch wirkende Haltemittel (44) für das Funktionselement (1) aufweisen/aufweist.

7. Bestückungseinrichtung nach einem der Ansprüche 1 bis 6,
**dadurch gekennzeichnet,**
**dass** das Speicherelement (14) einen Speicherschacht (18) aufweist und Mittel (20) zum Freigeben des jeweils dem wenigstens einen ersten Förderelement (26) zugewandten Funktionselements (1) aus dem Speicherschacht (18).

8. Verfahren zur Herstellung eines mit einem Textil (100) verbundenen Funktionselements (1) mittels einer Bestückungseinrichtung (10), die insbesondere nach einem der Ansprüche 1 bis 7 ausgebildet ist, wobei die Funktionselemente (1) in einem Speicherelement (14) angeordnet sind, wobei jeweils ein Funktionselement (1) mittels einer Transfervorrichtung (25) aus dem Bereich des Speicherelements (14) in eine Übergabeposition (B) am Textil (100) zum Befestigen des Funktionselements (1) an dem Textil (100) überführt wird,
wobei das Funktionselement (1) mittels wenigstens eines ersten Förderelements (26) der Transfervorrichtung (25) im Bereich des Speicherelements (14) übernommen und in eine Übernahmeposition (A) gefördert wird, von der das Funktionselement (1) mittels wenigstens eines zweiten Förderelements (28) der Transfervorrichtung (25) in die Übergabeposition (B) gefördert wird,
**dadurch gekennzeichnet,**
**dass** das Funktionselement (1) von dem wenigstens einen ersten Förderelement (26) horizontal und von dem wenigstens einen zweiten Förderelement (28) in einem schrägen Winkel (α) zur Horizontalen auf einem linearen Bewegungsweg (46) gefördert wird.

## Claims

1. Pick-and-place device (10) for, in particular sequin-like, functional elements (1) in the region of a textile machine, in particular an embroidery machine (1000), having a storage element (14) for the functional elements (1), in which the functional elements (1) are arranged, and having a transfer apparatus (25) for carrying in each case one functional element (1) from the storage element (14) over into a transfer position (B) for fastening the functional element (1) to a textile (100),
wherein the transfer apparatus (25) comprises at least one first conveying element (26) for horizontally conveying a functional element (1), removed from the storage element (14), and carrying it over to at least one second conveying element (28) of the transfer apparatus (25) at a pick-up position (A), and wherein the at least one second conveying element (28) is configured to convey the functional element (1) to the transfer position (B) from the pick-up position (A), which is raised in relation to the transfer position (B), by way of a lowering movement and a horizontal movement laterally away from the storage magazine (14),
**characterized**
**in that** the at least one second conveying element (28) is configured to perform between the pick-up position (A) and the transfer position (B) a linear movement travel (46) which is realized at an oblique angle (α) to the horizontal, preferably at an angle (α) of between 45° and 75°, in particular 60°.

2. Pick-and-place device according to Claim 1, **characterized**
**in that** the second conveying element (28) is in the form of a slide or plate with a base element (38) and, by means of further guides (40), is guided in a linearly movable manner on a carrier unit (12), wherein, on that side of the second conveying element (28) which faces away from the textile (100), a horizontally extending holding portion (42) departs from the base element (38), which holding portion is configured to fix a functional element (1) on its top side.

3. Pick-and-place device according to Claim 1 or 2, **characterized**
**in that** the at least one first conveying element (26) is configured to be horizontally movable below a delivery point (16) for a functional element (1) from the storage element (14).

4. Pick-and-place device according to Claim 3, **characterized**
**in that** the at least one first conveying element (26) is of plate-like or slide-like form and has positioning means (34, 36) for holding the functional element (1).

5. Pick-and-place device according to one of Claims 1 to 4,
**characterized**
**in that** the at least one first conveying element (26) and the at least one second conveying element (28) are arranged on a common carrier unit (12), and in that the carrier unit (12) has guides (32, 40) for guiding the conveying elements (26, 28) during the conveying movements thereof.

6. Pick-and-place device according to one of Claims 1 to 5,
**characterized**
**in that** the at least one first and/or the at least one second conveying element (26, 28) have/has pneumatically acting holding means (44) for the functional element (1).

7. Pick-and-place device according to one of Claims 1 to 6,
**characterized**
**in that** the storage element (14) has a storage shaft (18) and has means (20) for releasing from the storage shaft (18) the functional element (1) which is in each case closest to the at least one first conveying element (26).

8. Method for producing a functional element (1) connected to a textile (100) by means of a pick-and-place device (10), which is designed in particular according to one of Claims 1 to 7, wherein the functional elements (1) are arranged in a storage element (14), wherein in each case one functional element (1) is carried by means of a transfer apparatus (25) from the region of the storage element (14) over into a transfer position (B) on the textile (100) for fastening the functional element (1) to the textile (100),
wherein the functional element (1) is picked up in the region of the storage element (14), and is conveyed into a pick-up position (A), by means of at least one first conveying element (26) of the transfer apparatus (25), from which pick-up position the functional element (1) is conveyed into the transfer position (B) by means of at least one second conveying element (28) of the transfer apparatus (25),
**characterized**
**in that** the functional element (1) is conveyed horizontally by the at least one first conveying element (26) and at an oblique angle (α) to the horizontal on a linear movement travel (46) by the at least one second conveying element (28).

## Revendications

1. Dispositif d'assemblage (10) pour des éléments fonctionnels (1), en particulier du type sequins, dans la zone d'une machine textile, en particulier d'une machine à broder (1000), comprenant un élément de stockage (14) pour les éléments fonctionnels (1), dans lequel sont placés les éléments fonctionnels (1), et comprenant un dispositif de transfert (25) pour transférer chaque élément fonctionnel (1) depuis l'élément de stockage (14) jusque dans une position de transfert (B) afin de fixer l'élément fonctionnel (1) à un textile (100),
le dispositif de transfert (25) comprenant au moins un premier élément de transport (26) pour le transport horizontal et le transfert d'un élément fonctionnel (1) prélevé depuis l'élément de stockage (14) jusqu'à au moins un deuxième élément de transport (28) du dispositif de transfert (25) dans une position de prise en charge (A), et l'au moins un deuxième élément de transport (28) étant conçu pour transporter l'élément fonctionnel (1) de la position de prise en charge (A), qui est surélevée par rapport à la position de transfert (B), jusqu'à la position de transfert (B) par un mouvement d'abaissement et un mouvement horizontal s'éloignant latéralement du magasin de stockage (14),
**caractérisé**
**en ce que** l'au moins un deuxième élément de transport (28) est conçu pour effectuer, entre la position de prise en charge (A) et la position de transfert (B), un trajet de déplacement linéaire (46) qui s'étend selon un angle (α) oblique par rapport à l'horizontale, de préférence selon un angle (α) compris entre 45° et 75°, notamment de 60°.

2. Dispositif d'assemblage selon la revendication 1, **caractérisé**
**en ce que** le deuxième élément de transport (28) est réalisé en forme de coulisseau ou de plaque avec un élément de base (38) et est guidé de manière mobile linéairement au moyen d'autres guidages (40) sur une unité de support (12), une section de retenue (42) s'étendant horizontalement partant de l'élément de base (38) sur le côté du deuxième élément de transport (28) opposé au textile (100), laquelle est réalisée pour fixer un élément fonctionnel (1) sur sa face supérieure.

3. Dispositif d'assemblage selon la revendication 1 ou 2,
**caractérisé**
**en ce que** l'au moins un premier élément de transport (26) est conçu de manière à pouvoir se déplacer horizontalement, à partir de l'élément de stockage (14), en dessous d'un point de délivrance (16) pour un élément fonctionnel (1).

4. Dispositif d'assemblage selon la revendication 3, **caractérisé**
**en ce que** l'au moins un premier élément de transport (26) est réalisé en forme de plaque ou de coulisseau et présente des moyens de positionnement (34, 36) pour maintenir l'élément fonctionnel (1).

5. Dispositif d'assemblage selon l'une des revendications 1 à 4,
**caractérisé**
**en ce que** l'au moins un premier élément de transport (26) et l'au moins un deuxième élément de transport (28) sont disposés sur une unité de support (12) commune, et en ce que l'unité de support (12) présente des guides (32, 40) pour guider les éléments de transport (26, 28) pendant leurs mouvements de transport.

6. Dispositif d'assemblage selon l'une des revendications 1 à 5,
**caractérisé**
**en ce que** l'au moins un premier et/ou l'au moins un deuxième élément de transport (26, 28) présente/présentent des moyens de retenue (44) à actionnement pneumatique pour l'élément fonctionnel (1).

7. Dispositif d'assemblage selon l'une des revendications 1 à 6,
**caractérisé**
**en ce que** l'élément de stockage (14) présente un puits de stockage (18) et des moyens (20) pour libérer de son puits de stockage (18) l'élément fonctionnel (1) respectivement tourné vers l'au moins un premier élément de transport (26).

8. Procédé de fabrication d'un élément fonctionnel (1) relié à un textile (100) au moyen d'un dispositif d'assemblage (10) qui est réalisé en particulier selon l'une des revendications 1 à 7, les éléments fonctionnels (1) étant disposés dans un élément de stockage (14), chaque élément fonctionnel (1) étant transféré au moyen d'un dispositif de transfert (25) depuis la zone de l'élément de stockage (14) jusque dans une position de transfert (B) sur le textile (100) pour fixer l'élément fonctionnel (1) sur le textile (100),
l'élément fonctionnel (1) étant pris en charge au moyen d'au moins un premier élément de transport (26) du dispositif de transfert (25) dans la zone de l'élément de stockage (14) et étant transporté dans une position de prise en charge (A), à partir de laquelle l'élément fonctionnel (1) est transporté dans la position de transfert (B) au moyen d'au moins un deuxième élément de transport (28) du dispositif de transfert (25), **caractérisé**
**en ce que** l'élément fonctionnel (1) est transporté horizontalement par l'au moins un premier élément de transport (26) et par l'au moins un deuxième élément de transport (28) selon un angle (α) oblique par rapport à l'horizontale sur une trajectoire de déplacement linéaire (46) .
